# EUROPÄISCHE PATENTSCHRIFT

(11) **EP 1 033 425 B1**
(45) Veröffentlichungstag und Bekanntmachung des Hinweises auf die Patenterteilung: **04.06.2003**
(21) Anmeldenummer: 00102725.9
(22) Anmeldetag: 10.02.2000
(51) Int. Cl.: D01H 5/74, D01H 5/26

(54) **Walze für Riemchenstreckwerke**
Roller for an apron-drafting machine
Rouleau pour un banc à étirer à courroies

(30) Priorität: 24.02.1999 DE 19907905
(43) Veröffentlichungstag der Anmeldung: 06.09.2000
(73) Patentinhaber: TEXParts GmbH, 70376 Stuttgart (DE)
(72) Erfinder: Birkenmaier, Wilhelm, 71384 Weinstadt (DE); Baier, Frank, 70378 Stuttgart (DE); Howorka, Horst, 71334 Waiblingen (DE)
(74) Vertreter: Möbus, Daniela, Dr.-Ing.

(56) Entgegenhaltungen:
- CH-A- 132 792
- DE-U- 1 827 764

## Beschreibung

Die Erfindung betrifft eine Walze für Riemchenstreckwerke von Spinnereimaschinen mit einer gegenüber den Randbereichen vertieften Mittelzone.

Nach heutigem Stand der Technik sind solche Walzen für Riemchenstreckwerke, so genannte Kanalwalzen, in unterschiedlichen Ausführungsformen bekannt. Die Randbereiche übertragen den hohen Anpressdruck auf das Ober- und Unterriemchen zu deren sicherem Transport und exaktem Lauf. In der Mittelzone darf nur ein sehr geringer Druck über das Riemchen auf die Fasern ausgeübt werden, sodass einerseits der Fasertransport gewährleistet, andererseits der Faserverzug aber nicht behindert wird. Man unterscheidet zwischen Kanalwalzen mit einem in einen Gummibezug eingeschliffenen Kanal bestimmter Tiefe, Kanalwalzen mit elastischer Kanalauskleidung und Kanalwalzen mit unelastischen Rändern und deshalb unveränderlicher Kanaltiefe.

Bei Kanalwalzen mit aus Gummi hergestellten Rändern kommt es aufgrund der Weichheit des Gummis zu einer Abplattung des Randes und damit zu einer Verringerung der effektiven Kanaltiefe. Durch Fertigungstoleranzen im Randbereich ergeben sich ungleiche Abplattungen, wodurch ein Schrägzug und Verwerfungen im Riemchenlauf die Folge sind. Wegen der reduzierten Kanaltiefe sind Korrekturmaßnahmen, z. B. Variationen des Walzenanpressdrucks, erforderlich, um günstige Bedingungen für den Fasertransport und das Verstrecken zu erreichen. Dabei kann es jedoch Schlupfprobleme beim Riemchenlauf geben.

Bei Kanalwalzen mit elastischer Kanalauskleidung, wie z.B. aus der DE 1 827 764 U bekannt resultiert die Elastizität bei einer Vollauskleidung des Kanals aus dem Material oder aus einem elastisch umkleideten Hohlraum im Kanal. Dabei ist jedoch nachteilig, dass sich die Elastizitätseigenschaften im Laufe der Zeit durch Verschleiß und Verhärtung stark verändern. Darunter leidet die Garnqualität und es entsteht ein hoher Wartungsaufwand, beispielsweise um die Kanalauskleidung zu erneuern.

Bei Kanalwalzen mit unelastischen Randbereichen ist die feste Kanaltiefe nur für einen eingeschränkten Garnfeinheitsbereich passend. Zu große Tiefe führt zu einem Anstieg der Fadenbrüche, zu kleine Tiefe mindert die Garndehnung.

Die Erfindung hat die Aufgabe, eine Walze für Riemchenstreckwerke dahingehend zu verbessern, dass einerseits einschlupffreier und exakter Riemchenlauf gewährleistet ist und dass der sehr niedrige Anpressdruck im Mittelbereich sich selbsttätig auf die jeweilige Garnfeinheit anpasst.

Die Erfindung löst die gestellte Aufgabe durch eine Walze für Riemchenstreckwerke von Spinnereimaschinen mit einer gegenüber den Randbereichen vertieften Mittelzone, wobei im Bereich der Mittelzone eine radial bewegliche Hülse angeordnet ist. Jetzt können Garne unterschiedlicher Feinheit ohne jeden Umstellaufwand mit hoher Qualität im Durchzugsverfahren verstreckt werden. Wenn die Fasern zwischen das Ober- und das Unterriemchen eingeführt werden, sorgt die radial bewegliche Hülse für einen leichten Anpressdruck der Riemchen auf die eingeführten Fasern. Dies gewährleistet den Fadentransport, ohne das leichte Verstrecken zu behindern. Dadurch, dass die Hülse vom Riemchen mit einem Winkel von mehr als 180° umschlungen wird, wirkt der oben liegende Riemchentrum des Oberriemchens der Abhebbewegung der Hülse entgegen. Die Dicke des Faserbündels beeinflusst somit die Vorspannung des Riemchens. Eine zu hohe Pressung des Faserbündels wird dadurch vermieden, dass die Hülse radial beweglich ist und durch den Riemcheneinzug im Kanalbereich in Folge der Riemchenvorspannung durch den Riemchenführer nach vorne in den Teilspalt des Riemchens gezogen wird. Dadurch legt sich das Riemchen mit geringer, jedoch für den Transport ausreichender Kraft an das Faserbündel an. Die Elastizität des Riemchens wird also ausgenutzt, um einen leichten Anpressdruck zu erzeugen, den die Hülse auf das Faserbündel weitergibt. Der Anpressdruck bewirkt, dass einerseits der Fasertransport ohne Fadenbrüche gewährleistet ist und andererseits im Faserbündel nur solche Verzugskräfte entstehen, die die Garndehnung nicht reduzieren.

Für einen optimalen Anpressdruck der Walzen gegen das Faserbündel kann der Außendurchmesser der Hülse gleich sein wie der Durchmesser der beiden Randbereiche oder geringfügig verschieden davon sein.

Aus Gründen einer optimalen Faserführung kann die Hülse zwischen den beiden Randbereichen ein Axialspiel aufweisen.

Um ein definiertes axiales Spiel für die Hülse zu gewährleisten, kann die Walze von zwei spiegelbildlich gleichen Teilen, bestehend aus einem Randbereich und einem Achsfortsatz, gebildet sein, wobei sich die Achsfortsätze berühren und die radiale Auslenkung der Hülse begrenzen.

Um die Walze kostengünstig herstellen zu können, können die umlaufenden Ränder und die Hülse als Kunststoffteile ausgebildet sein.

Damit das Eigengewicht der Hülse für den Anpressdruck besser nutzbar ist, kann die Hülse durch einen Werkstoff hoher Dichte oder mit einer dickeren Wandstärke ausgeführt sein.

Nachfolgend wird ein Ausführungsbeispiel einer erfindungsgemäß ausgebildeten Walze anhand der beiliegenden Zeichnung näher erläutert.

Im Einzelnen zeigen:
- Fig. 1: einen Längsschnitt durch eine Oberwalze für Riemchenstreckwerke;
- Fig. 2: eine geschnittene Seitenansicht auf die Oberwalze für Riemchenstreckwerke aus Fig. 1 mit Riemchenführer.

Fig. 1 zeigt eine Oberwalze mit zwei Kanalwalzen 10, wobei jede Walze 10 von zwei spiegelbildlich gleichen Teilen 11 und 12 gebildet ist. Die zwei spiegelbildlich gleichen Teile 11 und 12 bestehen aus einem Randbereich 13 und 14 und einem Achsfortsatz 15 und 16. Die beiden Achsfortsätze 15 und 16 stoßen in der Mitte der Walze 10 aufeinander und bilden den Kanal der Walze 10. Die beiden .Achsfortsätze 15 und 16 sind von einer Hülse 17 umgeben. Die Hülse 17 weist für einen optimalen Anpressdruck eines aus Fig. 2 ersichtlichen Antriebsriemchens 20 ein radiales Spiel 18 auf. Für einen optimalen Faserlauf weist die Hülse 17 außerdem ein axiales Spiel 19 auf.

Fig. 2 zeigt die Walze 10, die unter anderem den Achsfortsatz 15 aufweist. Der Achsfortsatz 15 ist von der Hülse 17 umgeben. Ein Riemchen 20 umschlingt die Walze 10 samt Hülse 17 und ist außerdem über einen Riemchenführer 21 geführt. Die Hülse 17 legt infolge der Riemchenspannung das Riemchen 20 mit sehr geringem Druck auf das Faserbündel auf, wobei sie sich durch ein radiales Spiel 18 gegenüber den Achsfortsätzen 15 und 16 selbsttätig auf die Dicke des Faserbündels einstellen kann, indem sie eine Ausweichbewegung zum Riemchenführer 21 hin vollzieht. In dieser Stellung läuft die Hülse 17 mit dem Riemchen 20 und den Teilen 11 und 12 verschleißfrei um.

## Patentansprüche

1. Walze (10) für Riemchenstreckwerke von Spinnereimaschinen mit einer gegenüber den Randbereichen (13, 14) vertieften Mittelzone, **dadurch gekennzeichnet, dass** im Bereich der Mittelzone eine radial bewegliche Hülse (17) angeordnet ist, wobei die Elastizität des Riemchens, das die Hülse (17) unschliegt, ausgenutzt wird, um einen leichten Anpressdruck der Hülse auf des Faserbündel zu erzeugen.

2. Walze (10) nach Anspruch 1, **dadurch gekennzeichnet, dass** der Außendurchmesser der Hülse (17) gleich oder geringfügig verschieden wie der Durchmesser der beiden Randbereiche (13, 14) ist.

3. Walze (10) nach einem der Ansprüche 1 oder 2, **dadurch gekennzeichnet, dass** die Hülse (17) zwischen den beiden Randbereichen (13, 14) ein Axialspiel (19) aufweist.

4. Walze (10) nach einem der Ansprüche 1 bis 3, **dadurch gekennzeichnet, dass** sie von zwei spiegelbildlich gleichen Teilen (11, 12), bestehend aus einem Randbereich (13, 14) und einem Achsfortsatz (15, 16), gebildet ist, wobei sich die Achsfortsätze (15, 16) berühren und die radiale Auslenkung der Hülse (17) begrenzt ist.

5. Walze (10) nach einem der Ansprüche 1 bis 4, **dadurch gekennzeichnet, dass** die umlaufenden Ränder (13, 14) und die Hülse (17) als Kunststoffteile ausgebildet sind.

6. Walze (10) nach einem der Ansprüche 1 bis 5, **dadurch gekennzeichnet, dass** die Hülse (17) durch einen Werkstoff hoher Dichte oder mit einer dickeren Wandstärke ausgeführt ist.

## Claims

1. Roller (10) for apron drafting equipment of spinning machines with a central zone that is recessed in relation to the marginal regions (13, 14), **characterized in that** a radially movable sleeve (17) is arranged in the region of the central zone, the elasticity of the apron which wraps the sleeve (17) being utilized to generate a light pressure of the sleeve on the fibre bundle.

2. Roller (10) according to Claim 1, **characterized in that** the outer diameter of the sleeve (17) is equal to or slightly different from the diameter of the two marginal regions (13, 14).

3. Roller (10) according to Claim 1 or Claim 2, **characterized in that** the sleeve (17) has axial play (19) between the two marginal regions (13, 14).

4. Roller (10) according to any one of Claims 1 to 3, **characterized in that** it is formed from two mirror-inverted similar parts (11, 12) consisting of a marginal region (13, 14) and an axis extension (15, 16) with the axis extensions (15, 16) touching and with limited radial excursion of the sleeve (17).

5. Roller (10) according to any one of Claims 1 to 4, **characterized in that** the circumferential margins (13, 14) and the sleeve (17) are made from plastic material.

6. Roller (10) according to any one of Claims 1 to 5, **characterized in that** the sleeve (17) is made from material of higher density, or with greater wall thickness.

## Revendications

1. Rouleau (10) pour bancs d'étirage à lanières de métiers à filer comportant une zone centrale enfoncée par rapport aux zones de bordure (13, 14), **caractérisé en ce que** dans la région de la zone centrale est disposé un manchon (17) mobile radialement, l'élasticité de la lanière qui entoure le manchon (17) est utilisée pour produire une légère pression de pressage du manchon sur le faisceau de fibres.

2. Rouleau (10) selon la revendication 1, **caractérisé en ce que** le diamètre extérieur du manchon (17) est égal ou légèrement différent du diamètre des deux zones de bordure (13, 14).

3. Rouleau (10) selon l'une des revendications 1 ou 2, **caractérisé en ce que** le manchon (17) présente un jeu axial (19) entre les deux zones de bordure (13, 14).

4. Rouleau (10) selon l'une des revendications 1 à 3, **caractérisé en ce qu'**il est formé de deux parties (11, 12) identiques symétriques, constituées d'une zone de bordure (13, 14) et d'un prolongement axial (15, 16), les prolongements axiaux (15, 16) étant en contact et la déviation radiale du manchon (17) étant limitée.

5. Rouleau (10) selon l'une des revendications 1 à 4, **caractérisé en ce que** les bords périphériques (13, 14) et le manchon (17) sont réalisés sous la forme de pièces en matière plastique.

6. Rouleau (10) selon l'une des revendications 1 à 5, **caractérisé en ce que** le manchon (17) est réalisé dans un matériau de haute densité ou avec une plus grande épaisseur de paroi.
